# EUROPÄISCHE PATENTSCHRIFT

(11) **EP 1 348 346 B1**
(45) Veröffentlichungstag und Bekanntmachung des Hinweises auf die Patenterteilung: **12.07.2006**
(21) Anmeldenummer: 03006970.2
(22) Anmeldetag: 27.03.2003
(51) Int. Cl.: A41D 7/00, A41D 15/00

(54) **Umhang zum Bedecken des Rückens mit Schulter- und Hüftfortsätzen**
Rear covering pareo with shoulder and hip appendages
Paréo recouvrant le dos avec appendices d'épaules et de hanches

(30) Priorität: 30.03.2002 DE 20205074 U
(43) Veröffentlichungstag der Anmeldung: 01.10.2003
(73) Patentinhaber: Mayr, Andreas, 84028 Landshut (DE)
(72) Erfinder: Mayr, Andreas, 84028 Landshut (DE)

(56) Entgegenhaltungen:
- EP-A- 0 610 633
- DE-U- 29 915 074
- GB-A- 1 100 528
- US-A- 4 025 961
- US-A- 4 028 740
- US-A- 5 720 043

## Beschreibung

Die Neuerung bezieht sich auf einen Umhang aus textilem Werkstoff zum Bedecken zumindest des Rückens eines Trägers, mit einem zentralen Hauptteil einer Form und Größe, die angenähert der Form und Größe eines menschlichen Rückens entsprechen, und mit randseitigen Verbindungselementen zur lösbaren Verbindung mit ebenfalls am Umhang oder an weiteren Kleidungsstücken sitzenden komplementären Verbindungselementen. Der neuerungsgemäße Umhang ist insbesondere als Ergänzungsteil zur Badebekleidung gedacht, um beispielsweise am Strand vor einem kühlen Wind zu schützen.

Die EP 0 610 633 A offenbart einen Umhang mit dem Merkmalen des Oberbegriffes von Anspruch 1.

Es ist üblich, am Badestrand bei kühlem Wind ein Oberbekleidungsstück wie einen Pullover überzuziehen, womit zwar dem Kälteschutz genügt ist, jedoch auch die Sonnenstrahlung vollständig abgeschirmt ist. Außerdem nehmen Oberbekleidungsstücke, die nicht für den Strandgebrauch geeignet sind wie Pullover, leicht Sand in sich auf.

Der Neuerung liegt die Erkenntnis zu Grunde, daß es für den Kälteschutz häufig genügt, den Rücken und eventuell die Nierenpartien abzuschirmen. Hierfür kann der neuerungsgemäße Umhang dienen. Er ist dadurch gekennzeichnet, daß am Hauptteil, entsprechend der Form des Rückens, an den Schulterbereichen und in den Hüftbereichen insgesamt vier ausbuchtungsartige Fortsätze abstehen, in deren vom Hauptteil entfernt liegenden Endbereichen die randseitigen Verbindungselemente sitzen und von denen die Hüftbereichs-Fortsätze eine Länge haben, die zusammen mit dem unteren Rand des Hauptteils in der Summe den Umfang eines menschlichen Rumpfs übertrifft. Der Umhang hat also die ungefähre Form eines Tierfelles, mit zwei kleineren oberen Schulterbereichs-Fortsätzen und zwei größeren unteren im wesentlichen seitlichen Hüftbereichs-Fortsätzen, wie sie bei einem Tierfell den Gliedmaßen des vierbeinigen Tiers entsprechen. Er ist einfach und schnell anzulegen, ohne durch Arm-, Kopf- oder Beinöffnungen schlüpfen zu müssen. Gegebenenfalls kann er von hinten wie ein vom Träger getragenes Kleid aussehen.

Die Bezeichnung "Träger" ist hier geschlechtsneutral gedacht, vorzugsweise soll der Umhang aber ein Damenbekleidungsstück sein. Insbesondere eignet sich der Umhang nämlich für Damen, die an ihrer Badebekleidung im Brustbereich anzuordnende Komponenten aufweisen, an denen der Umhang mit seinen Schulterbereichs-Fortsätzen befestigt werden kann.

Bevorzugte Ausgestaltungen des neuerungsgemäßen Umhangs sind in den Unteransprüchen gekennzeichnet. Die beiden Hüftbereichs-Fortsätze dieser tierfellartigen Form werden im Bauchbereich des Trägers zusammengeführt und lösbar miteinander befestigt. Durch den vorderseitigen Zusammenschluß der Unterseite des Umhangs liegt dieser durch entstehende Zugwirkungen eng an den Seiten und am Rücken des Trägers an. Vorzugsweise werden für diesen Umhang weiche, elastische Stoffe verwendet, die an den Seiten durch zusätzliche abschnittsweise Gummizüge den Umhang in idealer Weise am Körper anliegen lassen.

Während selbst bei Sonnenschein die Feuchtigkeit des Badebekleidungsstückes oder bereits ein leichter Wind die Trägerin zum Frieren bringen und sogar gesundheitsschädliche Folgen daraus resultieren können, kann man mit dem neuerungsgemäßen Umhang die besonders empfindlichen und ausgesetzten Körperteile schützen, ohne daß ein komplettes Wechseln oder Anlegen von anderer Bekleidung erforderlich wird, wie es beim Sonnenbad oder Badeaufenthalt erfahrungsgemäß von den Trägern nicht gewünscht wird.

Ein weiterer Vorteil des Umhangs ist es, daß man durch den gegebenen Umriß des Umhanges Nähte vermeiden kann, wie sie ein Bekleidungsstück, wie z. B. ein Kleid, normalerweise schlauchartig zusammenhalten. Es gibt heutzutage viele neuartige Stoffe, die zugeschnitten werden können, ohne Fransen zu erzeugen oder Fäden aufzuweisen. Durch Verwendung solcher Stoffe und die flache Beschaffenheit des neuerungsgemäßen Gegenstandes werden Nähte oder eine Bearbeitung durch Setzen von Seiten- und Saumnähten überflüssig, mit Ausnahme der Punkte, an denen die lösbaren Verbindungselemente und gegebenenfalls die streckenweisen Gummizüge fixiert werden.

Neben den verarbeitungstechnischen Vorteilen des neuerungsgemäßen Umhangs bietet dieser ferner den Vorteil einer mehrfachen Verwendungsmöglichkeit: zum einen als offener Umhang, wenn beispielsweise die lösbaren Bauchverschlüsse offen bleiben und die Hüftbereichs-Fortsätze nicht über dem Bauch zusammengeführt werden; weiter als regelrechtes Kleid, welches lediglich vorne im Brustbereich geöffnet bleibt, wenn die oberen Verbindungselemente am Brustbereich und unteren Verbindungselemente am Bauch lösbar verschlossen werden; schließlich als geschlitzter Rock, wenn die beiden Schulterbereichs-Fortsätze nicht am oberen Brustbereich der Trägerin lösbar gehalten werden, sondern das Kleidungsstück einfach durch den Zug der lösbar verbundenen Hüftbereichs-Fortsätze gehalten wird und seine obere Rückenverlängerung rückseitig von der Hüfte aus nach hinten über die Oberschenkel fällt.

Im folgenden wird die Neuerung anhand von Ausführungsbeispielen unter Bezugnahme auf die Zeichnung näher erläutert. Es zeigen schematisch :
- Fig. 1: eine Draufsicht auf die Innenseite eines Umhangs in ausgebreitetem Zustand;
- Fig. 2: in Vorderansicht einen Umhang gemäß einem abgewandelten Ausführungsbeispiel, mit Clipverschlüssen, auf einem Präsentationsständer;
- Fig. 3: eine Rückenansicht des Aufbaus von Fig. 2;
- Fig. 4: eine Seitenansicht des Aufbaus von Fig. 2;
- Fig. 5: in Rückenansicht, eine Trageweise des Umhangs in oben nicht befestigtem Zustand mit dem resultierenden Aussehen eines Rockes;
- Fig. 6: in Seitenansicht, eine Trageweise des Umhangs in unten nicht geschlossenem Zustand mit dem Aussehen eines herabhängenden Schultertuchs.

Fig. 1 zeigt einen Umhang 1 in Form eines Textilzuschnitts, bestehend aus einem elastischen Stoff mit Stretchqualität und ausfransungsfest, so daß er ohne Naht und Saum ausgeschnitten oder ausgestanzt sein kann. Die Form seines Schnittmusters kann gegliedert betrachtet werden als bestehend aus einem zentralen, angenähert rechteckigem Hauptteil 2, zwei oberen, im getragenem Zustand des Umhangs an den Schultern des Trägers liegenden Schulterbereichs-Fortsätzen 3, und zwei seitlich unteren, im getragenen Zustand an den Hüften des Trägers zu liegen kommenden Hüftbereichs-Fortsätzen 4.

Die Fortsätze 3 schließen an den Hauptteil 2 im wesentlichen in dessen im getragenem Zustand vertikaler Längsrichtung an, also an seiner kurzen Rechteckseite. Die Fortsätze 4 schließen indessen seitlich an, also an dessen langen Rechteckseiten, aber im unteren Bereich, wo sie etwa ein Drittel der Längsseiten des Hauptteils 2 überspannen. Die Längsseiten des Hauptteils 2 sind in diesem Bereich nur gedachte geometrische Unterteilungen, das textile Material weist an diesen Stellen keine Nähte oder sonstigen im Material gebildeten Linien auf.

Die Schulterbereichs-Fortsätze 3 sind beim dargestellten Modell etwas gerafft und an ihren Enden sitzt jeweils ein Verbindungselement 5 in Form eines Hakens. Die Hüftbereichs-Fortsätze 4 liegen glatt auf dem Untergrund. Sie haben abgerundete Ränder, die einerseits einen stetigen Übergang von den Seitenrändern des Hauptteils 2 und andererseits einen stetigen Übergang vom unteren kurzen Rand des Hauptteils 2 darstellen. Die Rundungen der Ränder dieser Fortsätze 4 sind in gleicher Richtung konvex und laufen an einer abgerundeten Spitze zusammen, in deren Bereich sich jeweils ein Verbindungselement 6 befindet. Die sich gegenüberliegenden Verbindungselemente 6 des einzelnen Umhangs 1 sind zueinander komplementär so gestaltet, daß sie lösbar miteinander verbunden werden können, beispielsweise in Form von Druckknöpfen oder Verschlüssen wie Haken-, Karabiner-, Druckknopf-, Schraub-, Steck-, Haft- oder Magnetverschlüssen, sie können aber auch die Form von Schnüren oder Bändern haben, die mit Hilfe einer Schleife lösbar verbunden werden können.

Beiderseits in den Seitenpartien des Umhangs 1, also etwa im Mittelbereich des Hauptteils 2, sind Gummizüge 7 eingearbeitet.

Der Umhang 1 wird zum Tragen an den Rücken des Trägers angelegt, der bereits ein Kleidungsstück wie einen Badeanzug anhat, welcher im Brustbereich Ringe oder sonstige mit dem Haken 5 ergreifbare Verbindungselemente aufweist, einschließlich Schlaufen, Bändern oder Schnüren, in die die Haken einhängbar sind. Die Fortsätze 3 werden über die Schultern nach vorne gelegt und dort befestigt. Der Bereich zwischen den Schulterbereichs-Fortsätzen 3 ist abgerundet und ergibt ein Lager für den Hals.

Sodann werden die Hüftbereichs-Fortsätze 4 um den Leib geschlagen und mit Hilfe der Verbindungselemente 6 geschlossen. Bei Verwendung eines elastischen Stoffes wird dadurch eine gute Anpassung an den Körper erreicht, daß die Verbindungselemente 6 und die Ränder der Fortsätze 4 zunächst bei ungedehntem Stoff noch einen gewissen Abstand voneinander haben und dann zum Schließen zusammengezogen werden, wodurch sich die Fortsätze im geschlossenen Zustand leicht überlappen und der Zug im Stoff einen guten Sitz bewirkt. Damit ist der Umhang angelegt und sind die kälteempfindlichen Körperteile, nämlich der Rücken und die Nierenpartie, bedeckt. Das Anlegen und das Ablegen des Umhangs erfolgt völlig mühelos und kann sehr schnell bewerkstelligt werden. Der Umhang selbst kann klein zusammengelegt und somit leicht im kleinen Gepäck mitgeführt werden.

Fig. 2 zeigt den Umhang an einem Präsentationsständer 11 wie einem Torso oder einer Puppe, die bereits mit einem zweiteiligen Badeanzug 12 bekleidet ist. Die oberen Verbindungselemente 5 sind bei der Ausführung von Fig. 2 auf der einen Seite in einer anderen Ausführung eingezeichnet, nämlich handelt es sich hier nicht um Haken, sondern um einen Clipverschluß, wie er auch an Hosenträgern, Strapsen usw. verwendet wird. Die Verbindungsglieder nach Fig.n 1 und 2 sind wiederum nur Beispiele für zahlreiche dem Fachmann bekannte Möglichkeiten zur Erfüllung der Verbindungsfunktion.

Der in den Fig.n dargestellte Umhang weist also die zwei Fortsätze 3 an der Oberseite der tierfellartigen Form mit einer dazwischenliegenden Rundung für den Nackenbereich und die zwei größeren Fortsätze 4 nahe seiner Unterseite auf. Die Fortsätze 3 werden über die Schultern bis zum oberen Brustbereich des Trägers geführt und dort verknotet oder mit einer lösbaren Befestigung an dem darunterliegenden Bekleidungsstück 12 des Trägers durch die lösbaren Verbindungselemente 5 gehalten, die sowohl an den oberen Fortsätzen 3 des Umhanges 1 als auch an Kleidungsstücken der oberen Brustpartie angebracht sein können.

Die unteren größeren Fortsätze 4 können durch die lösbaren Verbindungselemente 6 direkt miteinander verbunden werden oder durch einen (nicht dargestellten) Steg, an dem diese lösbaren Verbindungselemente 6 angebracht sind. Dadurch, daß die Verbindungselemente 6 erst durch die Dehnung des elastischen Stoffes zusammengebracht werden, entsteht eine Dehnung über den gesamten darüberliegenden Bereich des Umhangs, die ihn gut am Körper anliegen läßt. Zusätzlich halten die abschnittweisen Gummizüge 7 den Umhang eng am Körper.

Beim dargestellten Umhang 1 handelt es sich um eine flache Form, die ohne Seiten- und Saumnähte getragen werden kann, da kein Zusammennähen nötig ist und aus diesem Grund auch keine Saumüberschläge zum Verdecken von Nahtstellen an den Rändern benötigt werden, da wie erwähnt beim beschriebenen Beispiel Stoffe verwendet werden, die an den Schnittstellen nicht oder nur wenig ausfransen.

Fig. 3 zeigt den angelegten Umhang 1 auf der Rückenseite des Trägers oder des Präsentationsständers 11, so daß vor allem aus dieser Perspektive die Funktion des Umhanges als Kleid zum Tragen kommt. Die Gummizüge 7 gewährleisten einen guten Sitz des Bekleidungsstückes am Körper und verhindern auch einen möglichen Luftzug.

Fig. 5 zeigt den Umhang 1 mit hinten heruntergeklappter Oberseite, von der die Haken 5 wiederum nach oben gezogen sind und in die entstandene obere Umfaltkante des Umhangs eingehängt sind. Es entsteht dadurch von hinten die Erscheinung eines Rocks. Alternativ kann man auch die Fortsätze herunterhängen lassen, so daß sie über den bereits vorhandenen Rückenfortsatz des Umhanges über die Oberschenkel fallen.

Nach Fig. 6 bietet der Umhang 1 noch die Möglichkeit, ihn regelrecht über den Rücken wallend zu benutzen, ohne ihn um den Körper zu spannen oder an mehr Punkten zu fixieren als an den beiden Verbindungselementen 5.

## Patentansprüche

1. Umhang (1) aus textilem Werkstoff zum Bedecken zumindest des Rückens eines Trägers, mit einem zentralen Hauptteil (2) einer Form und Größe, die angenähert der Form und Größe eines menschlichen Rückens entsprechen, und mit randseitigen Verbindungselementen (5, 6) zur lösbaren Verbindung mit ebenfalls am Umfang oder an weiteren Kleidungsstücken sitzenden komplementären Verbindungselementen, **dadurch gekennzeichnet, daß** am Hauptteil (2), entsprechend der Form des Rückens, an den Schulterbereichen und in den Hüftbereichen insgesamt vier ausbuchtungsartige Fortsätze (3, 4) abstehen, in deren vom Hauptteil entfernt liegenden Endbereichen die randseitigen Verbindungselemente (5, 6) sitzen und von denen die Hüftbereichs-Fortsätze (4) eine Länge haben, die zusammen mit dem unteren Rand des Hauptteils in der Summe angenähert dem Umfang eines menschlichen Rumpfs entspricht.

2. Bekleidungsstück mit einem Umhang nach Anspruch 1 als Teil desselben, das im Brustbereich anzuordnende Komponenten aufweist, **dadurch gekennzeichnet, daß** die Schulterbereichs-Fortsätze (3) eine Länge haben, die im angelegtem Zustand des Bekleidungsstücks (12) und des Umhangs (1) von den Schulterbereichen des Hauptteils (2) bis zu Kontaktbereichen der im Brustbereich anzuordnenden Komponenten reicht, in denen die zu den Verbindungselementen (5) an den Fortsätzen (3) komplementären Verbindungselemente sitzen.

3. Bekleidungsstück nach Anspruch 2, **dadurch gekennzeichnet, daß** das weitere Bekleidungsstück (12) ein Damen-Bekleidungsstück ist, das im Brustbereich als Verbindungselemente dienende Ringe aufweist, an denen streifenförmige Bekleidungsstück-Komponenten angenäht sind, und daß die Verbindungselemente (5) an den Schulterbereichs-Fortsätzen (3) in die Ringe einhängbare Haken sind.

4. Bekleidungsstück nach Anspruch 2, **dadurch gekennzeichnet, daß** die Verbindungselemente (5) an den Schulterbereichs-Fortsätzen (3) Clip-Spangen sind, deren komplementäre Verbindungselemente Stoffränder der im Brustbereich anzuordnenden Bekleidungsstück-Komponenten (12) sind.

5. Umhang nach Anspruch 1,**dadurch gekennzeichnet, daß** am Hauptteil (2) die Hüftbereichs-Fortsätze (4) im wesentlichen in Seitenrichtung und die Schulterbereichs-Fortsätze (3) im wesentlichen in Längsrichtung abstehen, wobei die Längsrichtung die Höhenerstreckung entsprechend der stehenden menschlichen Gestalt ist.

6. Umhang nach Anspruch 5, **dadurch gekennzeichnet, daß** die Hüftbereichs-Fortsätze (4) am Hauptteil (2) einerseits an dessen unterem Ende und andererseits in einer Höhe, die, von seinem unteren Ende betrachtet, zwischen 1/4 und 1/2 der Längserstreckung des Hauptteils beträgt, ansetzen.

7. Umhang nach Anspruch 5 oder 6, **dadurch gekennzeichnet, daß** der obere Rand der Hüftbereichs-Fortsätze (4) im Verlauf der Längserstreckung des Hauptteils (2) von dessen Rand in stetiger Rundung ausläuft.

8. Umhang nach einem der Ansprüche 5 bis 7, **dadurch gekennzeichnet, daß** der untere Rand der Hüftbereichs-Fortsätze (4) als Verlängerung des unteren Rands des Hauptteils (2) von diesem seitlich ausläuft und von dort in stetiger Rundung nach oben verläuft.

9. Umhang nach Anspruch 8, **dadurch gekennzeichnet, daß** der obere und der untere Rand der Hüftbereichs-Fortsätze (4) in einer Spitze zusammenlaufen und sich im Bereich der gegenüberliegenden Spitzen die miteinander lösbar verbindbaren Verbindungselemente (6) befinden.

10. Umhang nach einem der Ansprüche 1 bzw. 5 bis 9, **dadurch gekennzeichnet, daß** er aus elastischem Stoff besteht.

11. Umhang nach einem der Ansprüche 1 bzw. 5 bis 10, **dadurch gekennzeichnet, daß** er örtlich eingearbeitete Gummizüge (7) enthält.

12. Umhang nach Anspruch 11, **dadurch gekennzeichnet, daß** zwei Gummizüge (7) in den gegeneinander gegenüberliegenden seitlichen Bereichen des Hauptteils (2) eingearbeitet sind.

13. Umhang nach einem der Ansprüchen 1 bzw. 5 bis 11, **dadurch gekennzeichnet, daß** er naht- und saumfrei ist.

## Claims

1. Cape (1) made of textile material for covering at least the back of a wearer, with a central main part (2) in a shape and size approximately corresponding to the shape and size of a human back, featuring joining elements at the borders of the garment (5, 6), for releasable connection with complementary joining elements situated both on the cape or on other garments; **characterized in that** on the main part (2) corresponding to the shape of the back, a total of four bulge-like extensions (3, 4) in the shoulder and hip area extend there from, in which joining elements (5, 6) are situated most distant from the main part and the hip area extensions and the lower border of the main part, have a length approximately corresponding to the girth of a human torso.

2. Article of clothing with a cape according to Claim 1 as part of same which features components in the breast area, **characterized in that** the shoulder area extensions (3) have a length which, when wearing the cape (1) and a further article of clothing (12), reaches from the shoulder area of the main part (2) to the contact area of the components of the further garment (12) in the breast area where the complementary joining elements of the joining elements (5) of the extensions (3) are situated.

3. Article of clothing according to Claim 2, **characterized in that** the further garment (12) a women's garment is which features rings serving as joining elements in the breast area, on which garment-components in the form of strips are sewed on, and the joining elements (5) on the shoulder extensions (3) are hooks that can be hung into the rings.

4. Article of clothing according to Claim 2, **characterized in that** the joining elements (5) on the shoulder area extensions (3) are clips, whose complementary joining elements are garment-components (12) on the borders of the textile material.

5. Cape according to Claim 1, **characterized in that** the extensions in the hip area (4) of the main piece, extend essentially sideways and the extensions in the shoulder area (3) extend essentially in vertical direction, whereas the vertical direction is in reference to a standing person.

6. Cape according to Claim 5, **characterized in that** the extensions in the hip area (4) emerge from the bottom of the main part (2) on the one hand and on the other hand from a point that lies between ¼ and ½ of the extent of the main part on the longitudinal axis bottom-up.

7. Cape according to one of Claims 5 or 6, **characterized in that** the upper border of the extensions in the hip area (4) run in the course of the extent on the longitudinal axis of the main part (2) from its border in a steady curve.

8. Cape according to one of Claims 5 to 7, **characterized in that** the lower border of the extensions in the hip area (4) run as a prolongation of the lower border of the main part (2) sideways from it, and running upwards from there in a steady curve.

9. Cape according to Claim 8, **characterized in that** the upper border and the lower border of the extensions in the hip area (4) each join in a point and by the joining elements (6), which can be joined with each other releasably, being situated in the area of the points facing one another.

10. Cape according to one of Claims 1 or 5 to 9, **characterized in that** the cape is made of elastic material.

11. Cape according to one of Claims 1 or 5 to 10, **characterized in that** the cape contains elastic bands (7) in certain areas.

12. Cape according to Claim 11, **characterized in that** the cape features two pieces of elastic (7) which are sew in, in the areas of the two sides of the main part (2).

13. Cape according to one of Claims 1 or 5 to 11, **characterized in that** the cape is free of seams and hems.

## Revendications

1. Cape (1) en matière textile destinée à couvrir au moins le dos d'une personne, composée d'une partie principale centrale dont la forme et la taille correspondent de manière approximative à la forme et la taille d'un dos humain et munie d'éléments de liaison latéraux (5,6) permettant d'attacher de manière amovible les éléments de liaison complémentaires prévus également sur le pourtour ou sur d'autres vêtements, **caractérisée en ce que** la partie principale, conformément à la forme du dos, comporte un total de quatre pans (3,4) dépassant au niveau des épaules et des hanches, dont les zones d'extrémité opposées à la partie principale comportent les éléments de liaison latéraux (5,6) et dont les pans destinés aux hanches (4) ont une longueur qui, cumulée au bord inférieur de la partie principale, correspond approximativement en dimension à un tour de torse humain.

2. Vêtement avec une cape selon la revendication 1 en tant que partie de cette dernière comportant des composants à disposer à hauteur de la poitrine, **caractérisé en ce que** les pans prévus pour les épaules (3) ont une longueur qui va, à l'état porté du vêtement (12) et de la cape (1), des épaules de la pièce principale (2) jusqu'aux zones de contact des composants à disposer à hauteur de la poitrine où se trouvent les éléments de liaison complémentaires aux éléments de liaison (5) prévus sur les pans (3).

3. Vêtement selon la revendication 2, **caractérisé en ce que** le vêtement supplémentaire (12) est un vêtement féminin muni à hauteur de la poitrine d'anneaux servant d'éléments de liaison sur lesquels ont été cousus des composants de vêtement en forme de bande et les éléments de liaison (5) sont des crochets à suspendre dans les anneaux prévus à cet effet sur les pans à des crochets à suspendre dans les anneaux prévus à cet effet sur les pans à hauteur des épaules (3).

4. Vêtement selon la revendication 2, **caractérisé en ce que** les éléments de liaison (5) sont des agrafes prévues sur les pans à hauteur des épaules (3), dont les éléments de liaison complémentaires sont des bords de tissu des composants du vêtement (12) à disposer à hauteur de la poitrine.

5. Cape selon la revendication 1, **caractérisée en ce que** sur la partie principale (2) dépassent les pans pour les hanches (4) approximativement en direction latérale et les pans pour les épaules (3) approximativement en direction longitudinale, la direction longitudinale étant l'extension en hauteur, compte tenu de la forme humaine en position debout.

6. Cape selon la revendication 5, **caractérisée en ce que** les pans à hauteur des hanches (4) sont rapportés sur la pièce principale (2) d'un côté sur son extrémité inférieure et de l'autre à une hauteur qui, considérée depuis son extrémité inférieure, est comprise entre 1/4 et 1/2 de l'extension en hauteur de la pièce principale.

7. Cape selon la revendication 5 ou 6, **caractérisée en ce que** le bord supérieur des pans à hauteur des hanches (4) prolonge l'extension en longueur de la pièce principale (2) depuis son bord et se termine en un arrondi continu.

8. Cape selon une des revendications 5 à 7, **caractérisée en ce que** le bord inférieur des pans à hauteur des hanches (4), en tant que prolongement du bord inférieur de la pièce principale (2), part latéralement à partir de cette dernière pour former un arrondi continu vers le haut.

9. Cape selon la revendication 8, **caractérisée en ce que** le bord supérieur et le bord inférieur des pans pour les hanches (4) convergent en une pointe et que dans la zone des pointes opposées se trouvent les éléments de liaison (6) qui peuvent être reliés entre eux de manière amovible.

10. Cape selon l'une quelconque des revendications 1 ou 5 à 9, **caractérisée en ce qu'**elle est réalisée dans une matière élastique.

11. Cape selon l'une quelconque des revendications 1 ou 5 à 10, **caractérisée en ce qu'**elle comporte localement des sections à élastique (7).

12. Cape selon la revendication 11, **caractérisée en ce que** deux sections à élastique (7) sont cousues sur les zones latérales opposées de la pièce principale (2).

13. Cape selon l'une quelconque des revendications 1 ou 5 à 11, **caractérisée en ce qu'**elle ne comporte ni coutures ni ourlets.
